# EUROPÄISCHE PATENTSCHRIFT

(11) **EP 0 040 307 B1**
(45) Veröffentlichungstag und Bekanntmachung des Hinweises auf die Patenterteilung: **14.08.1985**
(21) Anmeldenummer: 81102206.0
(22) Anmeldetag: 24.03.1981
(51) Int. Cl.: H01R 43/00

(54) **Werkzeug zum elektrischen Anschliessen von isolierten Leiterdrähten**
Tool for electrically connecting isolated wire conductors
Outil pour le raccordement électrique de fils conducteurs isolés

(30) Priorität: 20.05.1980 DE 8013494 U
(43) Veröffentlichungstag der Anmeldung: 25.11.1981
(73) Patentinhaber: KRONE GmbH, D-1000 Berlin 37 (DE)
(72) Erfinder: Forberg, Horst, D-1000 Berlin 42 (DE); Herfort, Hermann, D-1000 Berlin 45 (DE); Hegner, Gunter, D-1000 Berlin 27 (DE); Müller, Manfred, D-1000 Berlin 65 (DE)
(74) Vertreter: Beetz & Partner Patentanwälte

## Beschreibung

Die Erfindung betrifft ein Werkzeug zum Anschliessen von isolierten elektrischen Leiterdrähten an ein längsgeschlitztes Kontaktelement, bestehend aus einem hohlen zweischaligen Handgriff, in dem ein Schlagmechanismus und ein gegen Federkraft längsverschiebbarer Stössel angeordnet ist, dessen aus dem Handgriff stirnseitig herausragender Stösselkopf zum Quereindrücken des isolierten Leiterendes in den von zwei Federzungen des Kontaktelementes begrenzten Kontaktschlitz eine längsgeschlitzte Eindrückplatte, einen die Eindrücktiefe des Leiterendes in den Kontaktschlitz bestimmenden Anschlag und einen Drahtschneider aufweist, wobei in dem Handgriff ein ausklappbarer Ziehhaken und eine Kulissenführung für den schwenkbaren Scherenschenkel des Drahtschneiders vorgesehen sind.

Von der Anmelderin wurde eine Anschlusstechnik zum löt-, schraub- und abisolierfreien Anschliessen von isolierten Leiterdrähten an Klemmkontakte entwickelt, die mittlerweile unter der Bezeichnung LSA-Anschlusstechnik eine weite Verbreitung in der Technik gefunden hat. Bei dieser LSA-Anschlusstechnik werden aufrechtstehend in einer Anschlussleiste befestigte Kontaktelemente aus dünnem Federblech verwendet, die zwischen zwei seitlichen Federzungen einen offenen Längsschlitz begrenzen, dessen Breite geringfügig kleiner als der Durchmesser des Leiterdrahtes ist. Die Federzungen sind durch Verformen gegeneinander so versetzt, dass beim Eindrücken des Leiterdrahtes die den Kontaktschlitz begrenzenden relativ scharfen Kanten der Federzungen zuerst die Isolation zerschneiden und anschliessend um einen vorgegebenen Betrag in das Leitermaterial eindringen und auf diese Weise den elektrisch leitenden Kontakt herbeiführen.

Zum seitlichen Eindrücken des isolierten Leiterdrahtes in den Schlitz und zum Herausziehen eines eingedrückten Drahtes aus dem Schlitz sind gesonderte Werkzeuge entwickelt worden, die ein sicheres Beschalten von z.B. Anschlussleisten mit relativ hoher Kontaktdichte auch von ungeübtem Personal gewährleisten. Nachteilig bei diesen Werkzeugen ist es, dass sie nur eine bzw. zwei Funktionen erfüllen und darüber hinaus in der Herstellung sowie in der konstruktiven Gestaltung relativ aufwendig sind. So müssen beispielsweise zum Abziehen von angeschalteten Drahtleitern aus dem Kontaktelement besondere Ziehzangen und zum Ausbau der Kontaktelemente aus ihrer Halterung zusätzlich Schraubendreher verwendet werden.

Aus der DE-OS 2 840 912 ist ein Werkzeug der im Oberbegriff des Patentanspruchs 1 angegebenen Gattung bekannt, bei dem im Griffteil eine Druckstange verschiebbar geführt ist und im Bereich der Führungsnut eine scherenartige Schneidvorrichtung zum Abtrennen eines nach dem Einpressen über den Klemmschlitz hinausragenden Leiterendes vorgesehen ist. An dem aus dem Griffteil herausragenden Ende der Druckstange sind Druckstücke für verschiedenartig gestaltete Klemmentypen und ein Ziehhaken zum Entfernen der kontaktierten Leiter angeordnet, was die Anwendung dieses Werkzeuges bei verschiedenen Klemmentypen ermöglicht. Nachteilig bei diesem Werkzeug ist jedoch, dass die auf die Leiterenden einwirkende Eindrückkraft allein durch den von der Hand des Monteurs auf das Werkzeug augeübten Andruck bestimmt wird. Insbesondere beim Kontaktieren von dicht nebeneinander in sog. Trennleisten angeordneten Kontaktelementen sowie auch bei der Handhabung in schwer zugänglichen Betriebspunkten besteht die Möglichkeit, dass die Klemmkontakte durch zu grosse Andruckkräfte beschädigt werden oder aber, dass die Leiterenden nicht ausreichend tief in die Kontaktschlitze eingedrückt werden, so dass eine mechanisch feste Halterung und eine zuverlässige elektrische Verbindung nicht sichergestellt werden.

Aufgabe der Erfindung ist es, ein Werkzeug der angegebenen Gattung zu schaffen, bei dem die Folge der einzelnen Arbeitsgänge unabhängig vom Kraftaufwand bzw. der Geschicklichkeit des Monteurs selbsttätig abläuft und die gleiche Eindrücktiefe der einzelnen Leiterenden in die Klemmschlitze unabhängig von der aufgebrachten Andruckkraft konstant ist.

Diese Aufgabe wird erfindungsgemäss dadurch gelöst, dass der Schlagmechanismus einen federbelasteten hohlen Schieber enthält, mit dem das hintere Ende des Stössels lösbar gekuppelt ist, und dass als Kupplung zwischen dem Stössel und dem Schieber ein gegen die Kraft einer Feder querbeweglich im Schieber angeordneter Riegel vorgesehen ist.

Durch die erfindungsgemässe federnd abgestützte Schieberanordnung und deren Lagesicherung durch den Querriegel wird erreicht, dass die verschiedenen Handhabungsvorgänge, wie das Eindrücken der Leiterdrähte und das nachfolgende Schneiden der Drahtenden, in einer genauen Folge mit Kräften durchgeführt werden, deren Grösse vorgegeben ist und nicht durch die Kraftaufwendungen des Benutzers bestimmt wird. Diese Wirkungsweise hat zur Folge, dass die Leiterdrähte auch in sehr beengten Platzverhältnissen jeweils zuverlässig und lagegenau eingesetzt werden können. Insbesondere wird die Eindringtiefe des jeweiligen Leiterdrahtes in dem Kontaktschlitz konstantgehalten und auch der schneidende Eingriff der scharfen Kanten der Kontaktzungen an der Isolierung des Leiterdrahtes und insbesondere an dessen Metallseele bleibt für alle Leiteranschlüsse etwa gleich und unabhängig vom Kraftaufwand bzw. der Geschicklichkeit des Monteurs. Dies ist insbesondere beim Anschluss einer Vielzahl von Leitern in die dicht nebeneinanderliegenden Kontakte von sog. Trennleisten wichtig, bei denen die Abstände zwischen den einzelnen Kontakten im Bereich nur weniger mm liegen. Die diese Funktionen bestimmenden Vorrichtungsmerkmale sind in erster Linie der mit dem hinteren Stösselende lösbar gekuppelte und im Gehäuse axial gegen die Federkraft verschiebbar angeordnete Schieber sowie seine im ersten Teil eines Andrückvorganges wirksame Verriegelung durch den Querriegel mit abgeschrägter Auflauffläche.

Zweckmässige Ausgestaltungen und Weiterbildungen der Erfindung sind Gegenstand der Unteransprüche 2 bis 4.

Im folgenden wird die Erfindung anhand der Zeichnung im einzelnen beschrieben. Es zeigen:
Fig. eine teilgeschnittene Unteransicht des Werkzeuges ohne die untere Griffschale;
Fig. 1a das Werkzeug nach Fig. 1 in Seitenansicht.

Das dargestellte Werkzeug weist einen aus zwei gegeneinander verschraubten KunststoffSchalen 3a, 3b gebildeten Handgriff 3 auf, in dem ein Stössel 2 längsverschiebbar aufgenommen ist. Der aus der vorderen Stirnwand des Handgriffes 3 herausragende Teil des Stössels 2 trägt einen Stösselkopf 2a, eine längsgeschlitzte Eindrückplatte 1, mit welcher ein im Querschnitt dargestellter Leiterdraht 1a in den mit der Werkzeuglängsachse fluchtenden Kontaktschlitz eines Kontaktelementes eingedrückt wird.

Ferner ist am Stösselkopf 2a ein Querschneider 6 vorgesehen, dessen beweglicher Scherenschenkel 6a um eine Schraube 6b schwenkbar am Stössel 2 befestigt ist und an seinem hinteren Ende einen zur Werkzeuglängsachse schrägen Längsschlitz 6c aufweist. In seinem mittleren Teil ist am Stössel 2 eine Anschlagschulter 2c für eine Druckfeder 10 vorgesehen, welche sich mit ihrem anderen Ende gegen die Stirnwand eines hohlen Schiebers 8 von rechteckigem Querschnitt abstützt. Der Stössel durchragt die vordere Stirnwand des Schiebers 8. Im Innenraum dieses Schiebers 8 ist querverschiebbar ein U-förmiger Riegel 7 vorgesehen, der von einem längs profilierten Ansatz 2d des Stössels durchragt wird und in seiner einen Stellung den Stössel 2 gegenüber dem Schieber 8 verriegelt. Die Querverschiebung dieses Riegels erfolgt in eine Richtung durch eine am Schieber 8 befestigte Druckfeder 9 und in der entgegengesetzten Richtung über eine schräge Auflauffläche 7b, die an einer seitlichen Lasche 7a ausgebildet ist und mit einem im Handgriff 3 sitzenden Zapfen 3c zusammenwirkt. Der Schieber 8 weist eine mittlere Zwischenwand 8a auf, die einen Anschlag für eine verbreiterte Endplatte 2e des Stössels 2 darstellt. Am hinteren Ende des Schiebers 8 befindet sich eine Stirnwand 8b, welche als Gegenlager für eine Druckfeder 4 dient, die sich mit ihrem anderen Ende an einem gehäusefesten Anschlag abstützt. Diese Druckfeder 4 wird von einem am Schieber befestigten Stift 8c durchragt. Im hinteren Ende des Handgriffes 3 befindet sich ein Drehknopf, der mittels einer Halterung 3d in der Griffschale festgelegt ist. In seinem Teil innerhalb des Griffes weist der von aussen verstellbare Drehknopf 11 eine zur Aufnahme des Stiftes 8c ausreichend grosse Radialbohrung 11b sowie in einer anderen Drehstellung ein Verschlussstück 11a auf. Ferner sind innerhalb einer Griffschale ein Ziehhaken 12 mit einer Handhabe 12a sowie ferner ein flaches Stechwerkzeug 13 mit einer Handhabe 13a angelenkt, die aus ihrer für das Werkzeug 13 dargestellten Ruhestellung in eine für den Ziehhaken 12 dargestellte Betriebslage seitlich aus entsprechenden Seitenschlitzen im Handgriff 3 heraus- und hereingeklappt werden können.

Mit dem vorstehend beschriebenen Werkzeug wird wie folgt gearbeitet:
Zum Eindrücken eines Leiterdrahtes 1a in den Kontaktschlitz wird von Hand auf den Griff 3 des Werkzeuges eine entsprechende Kraft in Richtung des Pfeiles 14 gegen die Kraft der beiden Druckfedern 4, 10 ausgeübt, die ausreicht, um den Leiterdraht 1a in den Kontaktschlitz zwischen den beiden Federzungen des parallel zur Werkzeugachse ausgerichteten Kontaktelementes einzudrücken und dabei die Isolation aufzuschneiden sowie eine gegen mechanische Beanspruchungen sichere elektrisch leitende Verbindung zwischen dem Kontaktelement und dem Draht herzustellen. Die Eindringtiefe des Drahtes in den Schlitz wird dabei von einem am Kopf 2a ausgebildeten Begrenzungsanschlag 2b bestimmt. Die auf den Handgriff 3 ausgeübte Vorschubkraft bewirkt eine Relativbewegung zwischen dem Stössel 2 und dem Handgriff 3 sowie zwischen dem Scherenschenkel 6a des Drahtschneiders 6 und einem im Handgriff befestigten Stift 5, welcher in den schrägen Längsschlitz 6c hineingleitet und dabei den beweglichen Scherenschenkel 6a derart verschwenkt, dass die an seinem vorderen Ende ausgebildete Schneide den Leiterdraht 1a in einem vorgegebenen Abstand zu der Klemmverbindung abschneidet.

Im ersten Teil dieser Relativbewegung zwischen dem Stössel 2 und dem Handgriff 3 ist der Stössel über den Riegel 7 gegenüber dem Schieber 8 festgelegt. Erst nach Zurücklegen einer vorgegebenen Wegstrecke gelangt die Schrägfläche 7b an der seitlichen Lasche 7a des Riegels 7 mit dem gehäusefesten Zapfen 3c in Eingriff, wodurch sich der Riegel 7 gegen die Kraft der Feder 9 quer verschiebt und der Schieber 8 unter der Wirkung der einen Druckfeder mit seiner Zwischenwand 8a gegen die Endplatte 2e des Stösselansatzes 2d schlägt. Dieser Schlag zeigt dem Bediener an, dass der Klemmvorgang beendet ist.

Soll der Leiterdraht nicht abgeschnitten werden, dann befindet sich der hintere als Feststeller wirkende Drehknopf 11 in der in Fig. 1 dargestellten Lage, in welcher der Ansatz 11a eine Gehäuseöffnung schliesst und verhindert, dass der am Schieber 8 befestigte Stift 8c in diese Gehäuseöffnung eindringen kann. Damit ist eine starre Kopplung zwischen dem Stössel mit dem Querschneider und dem Handgriff über den Schieber erfolgt, so dass beim Eindrücken des Drahtes in den Kontaktschlitz der freie Scherenschenkel 6a durch den Zapfen 5 nicht betätigt wird.

Der in Fig. 1 dargestellte Ziehhaken 12 dient dazu, einen angeschalteten Leiterdraht aus dem Kontaktschlitz des entsprechenden Kontaktelementes herauszuziehen. Mit dem dargestellten Stechwerkzeug 13 können Rastverbindungen zwischen einer Schaltleiste und deren Halterung durch z.B. Hintergreifen von angeformten Nasen gelöst werden.

## Patentansprüche

1. Werkzeug zum Anschliessen von isolierten elektrischen Leiterdrähten an ein längsgeschlitztes Kontaktelement, bestehend aus einem hohlen zweischaligen Handgriff (3), in dem ein Schlagmechanismus und ein gegen Federkraft längsverschiebbarer Stössel (2) angeordnet ist, dessen aus dem Handgriff stirnseitig herausragender Stösselkopf (2a) zum Quereindrücken des isolierten Leiterendes (1a) in den von zwei Federzungen des Kontaktelementes begrenzten Kontaktschlitz eine längsgeschlitzte Eindrückplatte (1), einen die Eindrücktiefe des Leiterendes in den Kontaktschlitz bestimmenden Anschlag (2b) und einen Drahtschneider (6) aufweist, wobei in dem Handgriff ein ausklappbarer Ziehhaken und eine Kulissenführung (5, 6c) für den schwenkbaren Scherenschenkel (6a) des Drahtschneiders (6) vorgesehen sind, dadurch gekennzeichnet, dass der Schlagmechanismus einen federbelasteten hohlen Schieber (8) enthält, mit dem das hintere Ende des Stössels (2) lösbar gekuppelt ist, und dass als Kupplung zwischen dem Stössel (2) und dem Schieber (8) ein gegen die Kraft einer Feder (9) querbeweglich im Schieber (8) angeordneter Riegel (7) vorgesehen ist.

2. Werkzeug nach Anspruch 1, dadurch gekennzeichnet, dass der Ziehhaken (12) sowie ein Stechwerkzeug (13) seitlich ausklappbar im Handgriff (3) angelenkt sind.

3. Werkzeug nach Anspruch 1, dadurch gekennzeichnet, dass der Querriegel (7) U-förmig ausgebildet ist und einen seitlich aus dem Schieber (8) herausragenden Ansatz (7a) mit schräger Auflauffläche (7b) aufweist, die zur Querverschiebung des Querriegels (7) im Schieberhohlraum an einem im Handgriff (3) befestigten Zapfen (3c) gleitet.

4. Werkzeug nach Anspruch 3, dadurch gekennzeichnet, dass am hinteren Ende des den Riegel (7) durchgreifenden Stössels (2) ein verbreiterter Gegenhalter vorgesehen ist, der zusammen mit einer Zwischenwand (8a) im Schieber (8) die Relativbewegung zwischen dem Stössel und dem Schieber begrenzt.

## Claims

1. A tool for connecting insulated electrical conductors to a longitudinally slotted contact member, comprising a hollow dual-shell type handle (3) in which there are disposed a percussion mechanism and a plunger (2) adapted to be longitudinally moved against a spring force, the plunger head (2a), which projects from the end face of the handle, for the purpose of transversely urging the insulated conductor end (1a) into the contact slot defined by two resilient tongues of the contact element, being provided with a longitudinally slotted pressing plate (1), an abutment (2b) for determining the insertion depth of the conductor end into the contact slot, and a wire cutter (6), wherein a swivelling drawing hook and a slotted link-type guide means (5, 6c) for the pivotable scissors leg (6a) of the wire cutter (6) are provided in said handle, characterised in that the percussion mechanism comprises a spring-loaded hollow slide member (8) to which the rear end of the plunger (2) is releasably coupled, and that a locking member (7), which is disposed in the slide member (8) for transverse movement against the action of a spring (9), is provided as coupling means between the plunger (2) and the slide member (8).

2. A tool as claimed in claim 1, characterised in that the drawing hook (12) as well as a lancing tool (13) are pivotally mounted in the handle (3) for lateral swivelling movement.

3. A tool as claimed in claim 1, characterised in that the transverse locking member (7) is of U-shaped configuration and includes a projection (7a) having an inclined ramp (7b) and protruding laterally from the slide member (8), said ramp sliding along a pin (3c) mounted in the handle (3) for transversely displacing the transverse locking member (7) in the hollow space of the slide member.

4. A tool as claimed in claim 3, characterised in that the rear end of the plunger (2), which passes through the locking member (7), is provided with an enlarged countersupport which in combination with an intermediate wall (8a) in the slide member (8) limits the relative movement between the plunger and the slide member.

## Revendications

1. Outillage pour le raccordement de conducteurs électriques isolés à un élément de contact avec fente longitudinale, constitué d'une poignée (3) creuse et en deux moitiés, dans laquelle sont disposés un mécanisme de frappe et un organe de poussée (2) pouvant se déplacer longitudinalement à l'encontre de la force d'un ressort, dont la tête (2a), faisant saillie frontalement de la poignée comprend, pour enfoncer transversalement l'extrémité du conducteur isolé (1a) dans la fente de contact limitée par deux languettes élastiques de l'élément de contact, une plaque de poussée à fente longitudinale (1), une butée (2b) limitant la profondeur de pénétration de l'extrémité du conducteur dans la fente de contact et un coupe-fil (6), un crochet de traction rabattable et un guide de coulisse (5, 6c) étant prévus dans la poignée pour le bras mobile (6a) du coupe-fil, caractérisé en ce que le mécanisme de frappe comprend un coulisseau (8) chargé par ressort, accouplé de manière libérable à l'extrémité postérieure de l'organe de poussée (2) et en ce qu'un verrou (7), disposé dans le coulisseau (8), mobile transversalement à l'encontre de la force d'un ressort (9), est prévu pour réaliser l'accouplement entre l'organe de poussée (2) et le coulisseau (8).

2. Outillage selon la revendication 1, caractérisé en ce que le crochet de traction (12), ainsi qu'un outil de piquage (13) sont montés avec articulation dans la poignée (3) avec possibilité de rabattement latéral.

3. Outillage selon la revendication 1, caractérisé en ce que le verrou transversal (7) a une forme en «U» et présente une saillie (7a) sortant latéralement du coulisseau (8), avec une surface de contact oblique (7b) qui glisse sur une broche (3c) fixée à la poignée (3) pour assurer le déplacement transversal du verrou transversal (7), dans la cavité du coulisseau.

4. Outillage selon la revendication 3, caractérisé en ce que l'organe de poussée (2) prenant appui sur l'extrémité postérieure du verrou (7) est pourvu d'une contrebutée élargie qui limite le déplacement relatif entre l'organe de poussée et le coulisseau, en combinaison avec une paroi intermédiaire (8a) dans le coulisseau (8).
